# EUROPÄISCHE PATENTSCHRIFT

(11) **EP 1 993 920 B1**
(45) Veröffentlichungstag und Bekanntmachung des Hinweises auf die Patenterteilung: **23.02.2011**
(21) Anmeldenummer: 07723242.9
(22) Anmeldetag: 14.03.2007
(51) Int. Cl.: B65D 19/44

(54) **TASCHE FÜR STÜCKGUT**
POCKET FOR PIECE GOODS
POCHETTE PUR DES PIÈCES AU DÉTAIL

(30) Priorität: 16.03.2006 DE 102006012556
(43) Veröffentlichungstag der Anmeldung: 26.11.2008
(73) Patentinhaber: KR-Porsiplast Verpackungssysteme GmbH, 76461 Muggensturm (DE)
(72) Erfinder: FEURER, Markus, 76461 Muggensturm (DE)
(74) Vertreter: Reule, Hanspeter
(86) Internationale Anmeldenummer: PCT/EP2007/002232
(87) Internationale Veröffentlichungsnummer: WO 2007/104545

(56) Entgegenhaltungen:
- EP-A- 1 533 241
- DE-A1- 10 309 127
- US-A1- 2005 258 720

## Beschreibung

Die Erfindung betrifft eine Tasche mit einem Aufnahmeraum für Stückgut gemäß Oberbegriff des Anspruchs 1.

Bekannte Taschen dieser Art weisen Stangen auf, die an ihrem oberen Ende an der Seitenwand oder der Deckenwand befestigt sind und deren Enden in ein Transportgestell eingehängt werden können. Desweiteren sind Taschen bekannt, die an ihren Seitenwänden im oberen Bereich Löcher aufweisen, durch die Haltestangen gesteckt werden, welche an einem Transportgestell befestigt werden. Beide Lösungen sind aufwendig zu fertigen und daher teuer.

EP 1533241 offenbart eine derartige Tasche gemäβ dem Oberbegriff des Anspruchs 1

Es ist daher Aufgabe der Erfindung, eine Tasche der eingangs genannten Art derart weiterzuentwickeln, dass sie einfachere und kostengünstigere Mittel zum Aufhängen in einem Transportgestell aufweist.

Die Aufgabe wird erfindungsgemäß durch eine Tasche mit den Merkmalen des Anspruchs 1 gelöst. Vorteilhafte Weiterbildungen sind Gegenstand der abhängigen Ansprüche.

Der Erfindung liegt der Gedanke zugrunde, dass das Befestigungselement direkt an der Deckenwand angebracht ist. Aufwendige Konstruktionen mit Befestigungsstangen sind daher nicht erforderlich. Das Befestigungselement ist zudem leicht austauschbar. Indem es sich zumindest über einen Teil der Schmalseite erstreckt, ist die Befestigung an den Schienen des Transportgestells ausreichend stabil, so dass auch schwerere Gegenstände in der Tasche aufgenommen werden können. Als Planenmaterial kommen sämtliche flexiblen Materialien in Betracht, insbesondere textile Stoffe und Kunststoffplanen. Die Bodenwand, die Deckenwand und die Seitenwände können miteinander verbundene, insbesondere miteinander vernähte, verklebte oder verschweißte Planen sein oder einstückig aus einer Plane bestehen.

Zweckmäßig weist die Hakenpartie in einer Blickrichtung entlang der jeweiligen Schmalseite der Deckenwand eine L-Form oder eine U-Form auf. Dadurch kann die im Transportgestell eingehängte Tasche in Längsrichtung der Schienen leicht verschoben werden.

Gemäß einer bevorzugten Ausführungsform weist das Befestigungselement eine Platte auf, an deren einen Seite die Hakenpartie angebracht ist und die auf die Deckenwand aufgelegt ist. Das Befestigungselement kann somit flächig mit der Deckenwand verbunden werden. Zweckmäßig weist das Befestigungselement eine sich parallel zur Platte erstreckende Gegenplatte auf, wobei eine Partie der Deckenwand zwischen der Platte und der Gegenplatte aufgenommen ist. Hierzu sind die Platte und die Gegenplatte vorteilhaft gegen eine Rückstellkraft biegsam, und die Partie der Deckenwand ist zwischen ihnen eingeklemmt. Dies stellt eine besonders einfache und stabile Befestigungsmöglichkeit dar. Zum Einklemmen der Deckenwand zwischen der Platte und der Gegenplatte werden diese voneinander weggebogen, so dass die Deckenwand zwischen sie eingeführt werden kann. Eine weitere Sicherung gegen ein Herausrutschen der Deckenwand aus dem Spalt zwischen der Platte und der Gegenplatte ist vorteilhaft dann gegeben, wenn die Platte eine Ausnehmung zur Aufnahme eines auf der Deckenwand befestigten Versteifungselements aufweist. Ebenso kann auch die Gegenplatte eine solche Ausnehmung aufweisen. Die Deckenwand weist bevorzugt eine doppellagige Plane auf, wobei die Gegenplatte zwischen beide Lagen eingeschoben ist.

Gemäß einer alternativen Ausführungsform ist das Befestigungselement ein Drahtbügel, der zwei Schenkel und eine die Schenkel verbindende Verbindungspartie aufweist, wobei die Schenkel nahe der Verbindungspartie zur Bildung der Hakenpartie umgebogen sind. Die Verbindungspartie ist dabei bevorzugt aus Draht der gleichen Stärke gefertigt wie die Schenkel. Durch das vorzugsweise rechtwinklige Umbiegen der Schenkel verläuft die Verbindungspartie in einer anderen Ebene als die ihr abgewandten Enden der Schenkel, die freie Enden sein können oder miteinander verbunden sein können. Die Hakenpartie weist in diesem Fall die bereits erwähnte L-Form auf, wobei sich die Verbindungspartie parallel zur Schmalseite der Deckenwand erstreckt. Wiederum wird bevorzugt, dass die Deckenwand eine doppellagige Plane aufweist. Die Schenkel des Befestigungselements sind dabei zwischen beide Lagen eingeschoben.

Gemäß einer vorteilhaften Weiterbildung ist zwischen die beiden Lagen der Deckenwand eine Verstärkungsplatte eingeschoben. Desweiteren kann auch die Bodenwand eine doppellagige Plane aufweisen, wobei zwischen ihren beiden Lagen eine Bodenplatte zur Verstärkung eingeschoben ist. Beide Maßnahmen erhöhen die Stabilität der Tasche, so dass sie auch schwerere Gegenstände aufnehmen kann.

Im Folgenden wird die Erfindung anhand des in der Zeichnung in schematischer Weise dargestellten Ausführungsbeispiels näher erläutert. Es zeigen
- Fig. 1: eine Tasche zur Aufnahme von Stückgut in perspektivischer An- sicht;
- Fig. 2: eine Detaildarstellung aus Fig. 1 mit geöffneter Frontwand und
- Fig. 3: ein Befestigungselement.

Eine Tasche 10 zur Aufbewahrung und zum Transport von Stückgut, insbesondere von flachen Gegenständen wie beispielsweise Türverkleidungen für die Automobilindustrie, gemäß Fig. 1 weist eine Bodenwand 12 sowie eine Deckenwand 14 auf, die jeweils im Wesentlichen rechteckig sind und deren Längsseiten 16, 17 durch Seitenwände 18 miteinander verbunden sind. An der Rückseite weist die Tasche 10 eine Rückwand 20 auf und an ihrer Vorderseite eine Frontwand 22. Die Bodenwand 12, die Deckenwand 14, die Seitenwände 18, die Rückwand 20 und die Frontwand 22 umschließen einen Aufnahmeraum 23 für Stückgut, der bei Aufklappen der Frontwand 22 zum Einlegen und zur Entnahme des Stückguts zugänglich gemacht werden kann. Alle Wände 12, 14, 18, 20, 22 sind aus einem flexiblen Planenmaterial gefertigt.

An den zwischen den Längsseiten 17 der Deckenwand 14 verlaufenden Schmalseiten 24 ist, wie in Fig. 2 gezeigt, ein Befestigungselement 26 angebracht, welches in Fig. 3 detailliert dargestellt ist. Das Befestigungselement 26, das einstückig aus Kunststoff hergestellt ist, weist eine Platte 28 auf, an deren über die Schmalseite 24 der Deckenwand 14 überstehender Seite eine Hakenpartie 30 angeformt ist. Die Hakenpartie 30 ist im Querschnitt U-förmig ausgeführt, so dass sie in eine Schiene an einem Transportgestell eingehängt werden kann, wobei die U-Form eine Rinne bildet, in der die Schiene aufgenommen ist. An einem der U-Schenkel ist eine parallel zur Platte 28 verlaufende Gegenplatte 32 angeformt, die zusammen mit der Platte 28 einen Spalt 34 bildet, in dem, wie in Fig. 2 gezeigt, eine Partie der Deckenwand 14 aufgenommen ist. Beim gezeigten Ausführungsbeispiel ist die Deckenwand 14 durch eine doppellagige Plane gebildet, wobei die Gegenplatte 32 zwischen den beiden Lagen angeordnet ist und die obere Lage 38 im Spalt 34 aufgenommen ist. An der der Hakenpartie 30 abgewandten Seite weist die Platte 28 eine Verdickung 36 auf, die mit ihrer unteren Seite an der oberen Lage 38 der Deckenwand 14 anliegt. Die Gegenplatte 32 liegt ebenfalls an der oberen Lage 38 an. Die Platte 28 und die Gegenplatte 32 sind gegen eine Rückstellkraft elastisch verformbar, so dass der Spalt 34 zum Aufschieben des Befestigungselements 26 auf die Deckenwand 14 aufgebogen werden kann und die Deckenwand 14 zwischen der Platte 28 und der Gegenplatte 32 eingeklemmt wird. Alternativ kann das Befestigungselement 26 starr sein, und die Deckenwand 14 wird in Längsrichtung der U-förmigen Rinne in den Spalt 34 eingeschoben.

Zwischen der Hakenpartie 30 und der Verdickung 36 weist die Platte 28 eine Ausnehmung 40 auf, in deren Bereich der Spalt 34 breiter ist als im Bereich der Verdickung 36. In der Ausnehmung 30 ist ein auf der oberen Seite der oberen Lage 38 aufgeklebtes plattenförmiges Versteifungselement aus Kunststoff aufgenommen, das in den Abbildungen nicht sichtbar ist. Im Bereich der Verdickung 36 weist die Platte 28 zwei Löcher 42 auf, durch die Befestigungsmittel, wie beispielsweise Nieten, zur Befestigung des Befestigungselements 26 an der Deckenwand 14 durchgeführt werden können. Die Löcher 42 erstrecken sich ebenfalls durch die Gegenplatte 32.

Um der Tasche 10 eine bessere Stabilität zu verleihen, ist zwischen die beiden Lagen der Deckenwand 14 im Bereich zwischen den Gegenplatten 32 der beiden Befestigungselemente 26 eine Verstärkungsplatte aus Kunststoff eingeschoben. Genau so ist auch die Bodenwand 12 ausgeführt. Sie wird durch eine doppellagige Plane gebildet, zwischen deren beiden Lagen eine Bodenplatte eingeschoben ist, die in der Art der Verstärkungsplatte in der Deckenwand 14 ausgeführt ist. Zur einfacheren Handhabung weist die Tasche 10 an der Deckenwand 14 angebrachte Halteschlaufen 44 auf.

Zusammenfassend ist folgendes festzuhalten: Die Erfindung betrifft eine Tasche 10 mit einem Aufnahmeraum 23 für Stückgut, der durch zwei Seitenwände 18, eine Bodenwand 12 und eine Deckenwand 14 aus flexiblem Planenmaterial begrenzt wird, wobei jede Seitenwand 18 eine Längsseite 16 der Bodenwand 12 mit einer Längsseite 17 der Deckenwand 14 verbindet. Erfindungsgemäß ist vorgesehen, dass an der Deckenwand 14 an jeder ihrer zwischen den Längsseiten 17 verlaufenden Schmalseiten 24 ein sich zumin-dest ein Stück weit entlang der Schmalseite 24 erstreckendes Befestigungselement 26 mit einer über die Schmalseite 24 überstehenden Hakenpartie 30 zum Einhängen in eine Schiene in einem Transportgestell angebracht ist.

## Patentansprüche

1. Tasche mit einem Aufnahmeraum (23) für Stückgut, der durch zwei Seitenwände (18), eine Bodenwand (12) und eine Deckenwand (14) aus flexiblem Planenmaterial begrenzt wird, wobei jede Seitenwand (18) eine Längsseite (16) der Bodenwand (12) mit einer Längsseite (17) der Deckenwand (14) verbindet, **dadurch gekennzeichnet, dass** an der Deckenwand (14) an jeder ihrer zwischen den Längsseiten (17) verlaufenden Schmalseiten (24) ein sich zumindest ein Stück weit entlang der Schmalseite (24) erstreckendes Befestigungselement (26) mit einer über die Schmalseite (24) überstehenden Hakenpartie (30) zum Einhängen in eine Schiene an einem Transportgestell angebracht ist.

2. Tasche nach Anspruch 1, **dadurch gekennzeichnet, dass** die Hakenpartie (30) in einer Blickrichtung entlang der jeweiligen Schmalseite (24) der Deckenwand (14) eine L-Form oder eine U-Form aufweist.

3. Tasche nach Anspruch 1 oder 2, **dadurch gekennzeichnet, dass** das Befestigungselement (26) eine Platte (28) aufweist, an deren einer Seite die Hakenpartie (30) angebracht ist und die auf die Deckenwand (14) aufgelegt ist.

4. Tasche nach Anspruch 3, **dadurch gekennzeichnet, dass** das Befestigungselement (26) eine sich parallel zur Platte (28) erstreckende Gegenplatte (32) aufweist und dass eine Partie der Deckenwand (14) zwischen der Platte (28) und der Gegenplatte (32) aufgenommen ist.

5. Tasche nach Anspruch 4, **dadurch gekennzeichnet, dass** die Platte (28) und die Gegenplatte (32) gegen eine Rückstellkraft biegsam sind und die Partie der Deckenwand (14) zwischen Ihnen eingeklemmt ist.

6. Tasche nach Anspruch 4 oder 5, **dadurch gekennzeichnet, dass** die Platte (28) eine Ausnehmung (40) zur Aufnahme eines auf der Deckenwand (14) befestigten Versteifungselements aufweist.

7. Tasche nach einem der Ansprüche 4 bis 6, **dadurch gekennzeichnet, dass** die Deckenwand (14) eine doppellagige Plane aufweist und dass die Gegenplatte (32) zwischen beide Lagen eingeschoben ist.

8. Tasche nach Anspruch 1 oder 2, **dadurch gekennzeichnet, dass** das Befestigungselement ein Drahtbügel ist, der zwei Schenkel und eine die Schenkel verbindende Verbindungspartie aufweist, wobei die Schenkel nahe der Verbindungspartie zur Bildung der Hakenpartie umgebogen sind.

9. Tasche nach Anspruch 8, **dadurch gekennzeichnet, dass** die Deckenwand (14) eine doppellagige Plane aufweist und dass die Schenkel des Befestigungselements zwischen beide Lagen eingeschoben sind.

10. Tasche nach einem der Ansprüche 7 oder 9, **dadurch gekennzeichnet, dass** zwischen den beiden Lagen eine Verstärkungsplatte angeordnet ist.

11. Tasche nach einem der vorangehenden Ansprüche, **dadurch gekennzeichnet, dass** die Bodenwand (12) eine doppellagige Plane aufweist und dass zwischen ihren beiden Lagen eine Bodenplatte zur Verstärkung angeordnet ist.

## Claims

1. Bag having an accommodation space (23) for piece goods, which space is delimited by two side walls (18), a bottom wall (12), and a ceiling wall (14) made of flexible tarp material, whereby each side wall (18) connects a longitudinal side (16) of the bottom wall (12) with a longitudinal side (17) of the ceiling wall (14), **characterized in that** an attachment element (26) that extends along at least a part of the narrow side (24), having a hook part (30) for suspension in a rail in a transport frame, which part projects beyond the narrow side (24), is affixed to the ceiling wall (14) on each of its narrow sides (24) that run between the longitudinal sides (17).

2. Bag according to claim 1, **characterized in that** the hook part (30) has an L shape or a U shape, in a viewing direction along the narrow side (24) of the ceiling wall (14), in each instance.

3. Bag according to claim 1 or 2, **characterized in that** the attachment element (26) has a panel (28), on one side of which the hook part (30) is affixed, and which is laid onto the ceiling wall (14).

4. Bag according to claim 3, **characterized in that** the attachment element (26) has a counter-panel (32) that extends parallel to the panel (28), and that part of the ceiling wall (14) is accommodated between the panel (28) and the counter-panel (32).

5. Bag according to claim 4, **characterized in that** the panel (28) and the counter-panel (32) can be bent counter to a reset force, and that the part of the ceiling wall (14) is clamped in between them.

6. Bag according to claim 4 or 5, **characterized in that** the panel (28) has a recess (40) for accommodating a reinforcement element attached to the ceiling wall (14).

7. Bag according to one of claims 4 to 6, **characterized in that** the ceiling wall (14) has a double-layer tarp, and that the counter-panel (32) is pushed in between the two layers.

8. Bag according to claim 1 or 2, **characterized in that** the attachment element is a wire bracket that has two shanks and a connection part that connects the shanks, whereby the shanks are bent close to the connection part, to form the hook part.

9. Bag according to claim 8, **characterized in that** the ceiling wall (14) has a double-layer tarp, and that the shanks of the attachment element are pushed in between the two layers.

10. Bag according to one of claims 7 or 9, **characterized in that** a reinforcement panel is disposed between the two layers.

11. Bag according to one of the preceding claims, **characterized in that** the bottom wall (12) has a double-layer tarp, and that a bottom panel is disposed between its two layers, for reinforcement.

## Revendications

1. Pochette pourvue d'un compartiment (23) de réception de pièces au détail, délimité par deux parois latérales (18), par une paroi de fond (12) et par une paroi de recouvrement (14) en une toile forte douée de flexibilité, chaque paroi latérale (18) reliant un côté longitudinal (16) de ladite paroi de fond (12) à un côté longitudinal (17) de ladite paroi de recouvrement (14), **caractérisée par le fait qu'**un élément de fixation (26) implanté sur la paroi de recouvrement (14), sur chacun de ses petits côtés (24) s'étendant entre les côtés longitudinaux (17), s'étend le long du petit côté (24), au moins d'une certaine distance, et est muni d'une partie crochue (30) qui fait saillie au-delà dudit petit côté (24), en vue de la suspension dans un rail sur un châssis de transport.

2. Pochette selon la revendication 1, **caractérisée par le fait que** la partie crochue (30) revêt la forme d'un L ou la forme d'un U observée le long du petit côté respectif (24) de la paroi de recouvrement (14).

3. Pochette selon la revendication 1 ou 2, **caractérisée par le fait que** l'élément de fixation (26) comporte une platine (28) sur l'un des côtés de laquelle la partie crochue (30) est ménagée, et qui est mise en applique sur la paroi de recouvrement (14).

4. Pochette selon la revendication 3, **caractérisée par le fait que** l'élément de fixation (26) comporte une platine complémentaire (32) s'étendant parallèlement à la platine (28) ; et **par le fait qu'**une région de la paroi de recouvrement (14) est logée entre ladite platine (28) et ladite platine complémentaire (32).

5. Pochette selon la revendication 4, **caractérisée par le fait que** la platine (28) et la platine complémentaire (32) sont douées de souplesse élastique en opposition à une force de rappel, et la région de la paroi de recouvrement (14) est enserrée entre lesdites platines.

6. Pochette selon la revendication 4 ou 5, **caractérisée par le fait que** la platine (28) offre un évidement (40) conçu pour recevoir un élément de rigidification fixé sur la paroi de recouvrement (14).

7. Pochette selon l'une des revendications 4 à 6, **caractérisée par le fait que** la paroi de recouvrement (14) présente une toile forte à double couche ; et **par le fait que** la platine complémentaire (32) est insérée entre les deux couches.

8. Pochette selon la revendication 1 ou 2, **caractérisée par le fait que** l'élément de fixation est un étrier en fil métallique comprenant deux branches et une partie de solidarisation reliant lesdites branches, lesdites branches étant coudées à proximité de ladite partie de solidarisation, en vue de former la partie crochue.

9. Pochette selon la revendication 8, **caractérisée par le fait que** la paroi de recouvrement (14) présente une toile forte à double couche ; et **par le fait que** les branches de l'élément de fixation sont insérées entre les deux couches.

10. Pochette selon l'une des revendications 7 ou 9, **caractérisée par le fait qu'**une plaque de renforcement est interposée entre les deux couches.

11. Pochette selon l'une des revendications précédentes, **caractérisée par le fait que** la paroi de fond (12) présente une toile forte à double couche ; et **par le fait qu'**une plaque de fond est interposée entre ses deux couches, en vue du renforcement.
